# EUROPÄISCHE PATENTSCHRIFT

(11) **EP 0 373 705 B1**
(45) Veröffentlichungstag und Bekanntmachung des Hinweises auf die Patenterteilung: **15.06.1994**
(21) Anmeldenummer: 89203122.0
(22) Anmeldetag: 08.12.1989
(51) Int. Cl.: H01J 35/10

(54) **Drehanoden-Röntgenröhre mit flüsssigem Schmiermittel**
Rotating anode X-ray tube with a liquid lubricant
Tube à rayons X à anode tournante à lubrifiant liquide

(30) Priorität: 14.12.1988 DE 3842034
(43) Veröffentlichungstag der Anmeldung: 20.06.1990
(73) Patentinhaber: Philips Patentverwaltung GmbH, 22335 Hamburg (DE); Philips Electronics N.V., 5621 BA Eindhoven (NL)
(72) Erfinder: Vetter, Axel, D-2000 Hamburg 65 (DE)
(74) Vertreter: Hartmann, Heinrich, Dipl.-Ing.

(56) Entgegenhaltungen:
- EP-A- 0 141 476
- GB-A- 2 010 985

## Beschreibung

Die Erfindung betrifft eine Drehanoden-Röntgenröhre mit mindestens einem Gleitlager, das mit einem flüssigen Schmiermittel gefüllt ist. Eine solche Röntgenröhre ist u.a. aus der EP-A-0 141 476 bekannt. Die Gleitlager zur Lagerung der Drehanode werden dabei durch sogenannte Spiralrillenlager gebildet, die einen engen Spalt und auf einer ihrer Lagerflächen ein Muster von Rillen aufweisen. In dem Lagerspalt, der auf der einen Seite durch eine glatte Lagerfläche und auf der anderen Seite durch die Fläche mit dem Rillenmuster begrenzt wird, befindet sich das Schmiermittel. Die Rillen sind so geformt, daß beim Betrieb der Drehanoden-Röntgenröhre mit einer vorgegebenen Drehrichtung das Schmiermittel im Lager bleibt. An das Spiralrillenlager grenzt eine Oberfläche an, die so präpariert ist, daß sie von dem Schmiermittel nicht benetzt werden kann, z.B. durch eine Titanoxid- oder Siliziumoxid-Carbidschicht.

Bei derartigen Drehanoden-Röntgenröhren kann es insbesondere beim Transport passieren, daß Schmiermitteltropfen aus dem Lager austreten und in den Teil des Vakuumraums der Röntgenröhre gelangen, der im Betrieb der Röhre einem starken elektrischen Feld ausgesetzt ist. Diese Schmiermitteltropfen beeinträchtigen die Hochspannungsfestigkeit der Röntgenröhre und können zu deren Zerstörung führen.

Es ist Aufgabe der vorliegenden Erfindung, eine Drehanoden-Röntgenröhre der eingangs genannten Art so auszugestalten, daß der Betrieb der Röntgenröhre durch aus dem Gleitlager ausgetretene Schmiermitteltropfen nicht beeinträchtigt werden kann.

Diese Aufgabe wird erfindungsgemäß dadurch gelöst, daß die Oberflächen in dem Öffnungsbereich, über den das Spiralrillenlager mit dem übrigen Vakuumraum der Röntgenröhre in Verbindung steht, aus einem Material bestehen, das vom Schmiermittel benetzbar ist und damit Mischphasen oder Legierungen bilden kann.

Bei der Erfindung besteht die Oberfläche des Öffnungsbereiches, durch den das Schmiermittel hindurchtreten muß, um aus dem Lager in den übrigen ,im Betriebszustand mit einem elektrischen Feld erfüllten Vakuumraum zu gelangen, aus einem Material, das vom Schmiermittel benetzbar ist und damit Mischphasen bildet. Das Schmiermittel kann dabei also nicht in den im Betriebszustand mit einem elektrischen Feld erfüllten Raum austreten, weil es auf der Oberfläche im Öffnungsbereich haften bleibt und in diese hineindiffundiert. Der Bereich bis zum unter Hochspannung stehenden Vakuumraum sollte nach Möglichkeit als Labyrinth ausgebildet sein.

Das Schmiermittel und das Oberflächenmaterial im Öffnungsbereich müssen aufeinander abgestimmt sein. Als Schmiermittel von Gleitlagern bei Röntgenröhren eignen sich bekanntlich Galliumlegierungen. Diese Legierungen bilden mit vielen Metallen eine Mischphase, d.h. eine neue Legierung, oft jedoch erst dann, wenn die durch Oxide oder Carbide passivierten Oberflächen der Metalle zerstört sind. Es eignen sich daher nur die Metalle, die solche Grenzschichten nicht bilden (Edelmetalle) oder bei denen diese Grenzschichten durch die mit der Konditionierung von Röntgenröhren verbundenen Pump- und Ausheizprozesse zerstört werden, beispielsweise Kupfer. Eine bevorzugte Weiterbildung sieht daher vor, daß das Schmiermittel aus einer Galliumlegierung und die Oberfläche im Öffnungsbereich aus einem Edelmetall besteht. Ein Schmiermitteltropfen aus einer Galliumlegierung breitet sich auf einer z.B. vergoldeten Metallfläche infolge der Benetzung und Legierungsbildung aus und diffundiert in das Grundmaterial hinein, besonders bei erhöhten Temperaturen, jedoch auch schon bei Raumtemperatur.

Wenn die erfindungsgemäß vorgesehenen, vom Schmiermittel benetzbaren und damit Mischphasen bildenden Oberflächen unmittelbar an die Gleitlagerflächen angrenzen würden, würde das Schmiermittel relativ leicht aus dem Gleitlager auf diese Flächen übergehen, was einen unerwünschten Schmiermittelverlust zur Folge hätte. Dieser läßt sich in weiterer Ausgestaltung der Erfindung dadurch verringern, daß die unmittelbar an das Spiralrillenlager angrenzenden Oberflächen aus einem Material bestehen, das vom Schmiermittel nicht benetzbar ist und daß sich daran die vom Schmiermittel benetzbaren und damit Mischphasen bildenden Oberflächen anschließen. Bei einer Galliumlegierung als Schmiermittel können nicht benetzbare Oberflächen durch z.B. Titanoxid-Carbid-Beschichtungen oder Siliziumoxid-Carbid-Beschichtungen erzeugt werden.

Die Erfindung wird nachstehend anhand der Zeichnung näher erläutert, die eine erfindungsgemäße Drehanoden-Röntgenröhre in einem die Drehachse enthaltenden Querschnitt zeigt.

Die in der Zeichnung dargestellte Röntgenröhre besitzt einen Metallkolben 1, in dem ein Strahlenaustrittsfenster 2, z.B. aus Beryllium, vorgesehen ist, und der an einem ersten Isolator 3 die Kathode 4 und an einem zweiten Isolator 5 die Drehanode 6 trägt. Die Drehanode 6 umfaßt eine Anodenscheibe 7, von der im Betrieb die Röntgenstrahlung ausgeht, und die über ein Lager mit dem zweiten Isolator 5 verbunden ist. Der feststehende Teil des Lagers umfaßt eine Achse 8 aus einer Molybdänlegierung, die über einen Trägerkörper 9 aus einer Eisen-Nickel-Kobald-Legierung (Vacon) mit dem Isolator 5 verbunden ist. Über den Teil 9 wird die positive Hochspannung für die Drehanode zugeführt. Der rotierende Teil 10 des Lagers 6 umfaßt eine zur Achse 8 konzentrische Lagerbuchse 10, die ebenfalls aus einer Molybdänlegierung besteht und den Abmessungen der Achse 8 angepaßt ist, so daß zwischen der Achse 8 und der Buchse 10 nur ein enger Spalt verbleibt, der wesentlich enger ist als in der Zeichnung dargestellt und der z.B. 20 »m dick ist.

Das Lager ist ein Gleitlager in Form eines Spiralrillenlagers. Zu diesem Zweck ist die Achse 8 mit zwei in axialer Richtung gegeneinander versetzten, fischgrätartigen Rillenmustern 12 versehen, die als Radiallager wirken. Die Achse 8 enthält darüberhinaus eine zylinderförmige Verdickung 13, deren Stirnflächen ebenfalls mit einem nicht näher dargestellten Rillenmuster versehen sind, und daher als Spiralrillenlager für die axiale Lagerung der Anode 6 wirken. Wegen der Verdickung 13 kann die Buchse 10 nicht einteilig sein - wie in der Zeichnung dargestellt - sondern muß aus mindestens zwei Teilen bestehen, die so miteinanderverbunden sind, daß das Schmiermittel durch die Verbindungsbereiche nicht austreten kann. In dem Zwischenraum zwischen der Achse 8 und der Buchse 10 befindet sich als Schmiermittel 14 eine Galliumlegierung (GaInSn). Dieses Schmiermittel ist bei Raumtemperatur flüssig und benetzt die Oberflächen der Achse 8 und der Buchse 10, ohne damit Legierungen einzugehen.

Es läßt sich in der Praxis nicht vermeiden, daß aus dem Lager insbesondere durch stoßartige mechanische Beanspruchungen Schmiermittel austritt. Wenn dieses in den Teil des Vakuumraums der Röntgenröhre gelangt, in dem im Betriebszustand ein starkes elektrisches Feld herrscht, kann die Röntgenröhre zerstört werden. Da das Lager zur Anodenscheibe hin hermetisch abgeschlossen ist, kann das Schmiermittel nur zwischen dem unteren Teil der Achse 8 und der Buchse 10 sowie zwischen der Außenfläche des Trägerkörpers 9 und der Oberfläche des Rotors 11 hindurch in diesen Raum gelangen, wobei es mit hoher Wahrscheinlichkeit auf den Isolator 5 trifft und dort Hochspannungsdurchschläge hervorruft.

Dies wird dadurch verhindert, daß die Oberflächen in dem Öffnungsbereich, durch den hindurch das aus dem Lager austretende Schmiermittel in den übrigen Vakuumraum der Röntgenröhre gelangt, vergoldet sind. Dies ist durch dick ausgezogene Linien 15 auf der Außenfläche des Trägerkörpers 9 und der ihr zugewandten Fläche der Buchse 10 und der Innenfläche des Rotors 11 angedeutet. Die das Schmiermittel bildende Galliumlegierung benetzt vergoldete Metallflächen und bildet damit bereits bei Raumtemperatur eine neue Legierung. Ein Schmiermitteltropfen bleibt also auf diesen Metallflächen im feldfreien Bereich haften und kann nicht in den vom Feld erfüllten Vakuumraum der Röntgenröhre austreten. Vorteilhafterweise sind die Oberflächen im Öffnungsbereich labyrinthartig angeordnet.

Wie sich aus dem Vorstehenden ergibt, muß die Oberfläche im Öffnungsbereich so beschaffen sein, daß sie leicht von dem Schmiermittel benetzt werden kann und mit diesem eine Legierung bildet. Für Gallium als Schmiermittel zählen dazu die Edelmetalle - u.a. Gold - aber auch andere Metalle. Allerdings ist die Oberfläche der nicht zu den Edelmetallen gehörenden Metalle meist durch Oxide oder Carbide passiviert, so daß ein Galliumtropfen darauf nicht haften bleibt. Bei einigen dieser Metalle (beispielsweise bei Kupfer) werden diese Schichten durch die Pump- und Ausheizprozesse weitgehend zerstört, denen eine Röntgenröhre vor der ersten Inbetriebnahme unterzogen werden muß. Auf einer ca. 100°C heißen Kupferoberfläche kommt es auch zur Benetzung und damit zum Einfangen eines Schmiermitteltropfens. Die Vergoldung der Innenfläche des Kupferrotors 11 könnte also unter der Voraussetzung entfallen, daß die Kupferoberfläche nicht kontaminiert ist und auf mindestens 100°C gehalten wird.

Aus dem Lager ausgetretenes Gallium, das auf der vergoldeten Oberfläche des Trägerkörpers 9 haften bleibt, diffundiert im Laufe der Zeit auch in den Trägerkörper 9 ein, der aus einer Eisen-Nickel-Kobalt-Legierung besteht, deren thermischer Ausdehnungskoeffizient dem des Isolators 5 angepaßt ist. Dieser Trägerkörper nimmt also auch das ausgelaufene Schmiermittel nach und nach auf, was insbesondere den Vorteil hat, daß die teure Goldschicht sehr dünn sein kann. Würde dieser Trägerkörper ohne Vergoldung mit dem Schmiermittel in Berührung kommen, würden die auf der Oberfläche vorhandenen Oxid- oder Carbid-Grenzschichten ein Haftenbleiben des Schmiermittels verhindern. Die Goldschicht muß so auf dem Trägerkörper verankert werden, daß die störenden Grenzschichten zerstört werden, z.B. durch bekannte galvanische Präparationsmethoden.

Wenn die vom Schmiermittel benetzbaren Oberflächen - und dazu zählen auch die Oberflächen der Lagerbuchse 10 und der Achse 8 im unteren Bereich - unmittelbar bis an die Gleitlager heranreichen würden, dann könnte das Schmiermittel relativ leicht auch diese Oberflächen benetzen und würde dabei dem Lager entzogen. Um dieses zu vermeiden, sind die Oberflächen im unteren Bereich der Achse 8 und des Lagers 10, wie durch die gepunkteten Linien angedeutet, mit einer Schicht versehen, die eine Benetzung durch das Schmiermittel verhindert. Eine geeignete Schicht besteht beispielsweise aus Titanoxid-Carbid. Sie verhindert, daß im normalen Betrieb Schmiermittel aus dem Lager läuft. Erst wenn gleichwohl durch starke mechanische Stöße oder dergleichen das Schmiermittel diesen nicht benetzbaren, als kapillar wirksamen Bereich überwunden hat, trifft es auf die erfindungsgemäße Schicht, an der es haften bleibt.

## Patentansprüche

1. Drehanoden-Röntgenröhre mit mindestens einem Gleitlager, das mit einem flüssigen Schmiermittel gefüllt ist,
dadurch gekennzeichnet, daß die Oberflächen (15) in dem Öffnungsbereich, über den das Gleitlager (8,10,12) mit dem übrigen Vakuumraum der Röntgenröhre in Verbindung steht, aus einem Material bestehen, das vom Schmiermittel benetzbar ist und damit Mischphasen oder Legierungen bilden kann.

2. Drehanoden-Röntgenröhre nach Anspruch 1,
dadurch gekennzeichnet, daß die Oberflächen (15) im Öffnungsbereich durch auf einen Trägerkörper (9) aufgebrachte Schichten gebildet werden.

3. Drehanoden-Röntgenröhre nach Anspruch 1 oder 2,
dadurch gekennzeichnet, daß das Schmiermittel aus einer Galliumlegierung und die Oberflächen (15) im Öffnungsbereich aus einem Edelmetall bestehen.

4. Drehanoden-Röntgenröhre nach Anspruch 3,
dadurch gekennzeichnet, daß die Oberflächen (15) aus Gold bestehen.

5. Drehanoden-Röntgenröhre nach einem der Ansprüche 2 bis 4,
dadurch gekennzeichnet, daß der Trägerkörper (9) aus einem Material besteht, das mit dem Schmiermittel ebenfalls eine Mischphase oder Legierung bildet.

6. Drehanoden-Röntgenröhre nach einem der Ansprüche 1 bis 5,
dadurch gekennzeichnet, daß die unmitttelbar an das Spiralrillenlager angrenzenden Oberflächen aus einem Material bestehen, das vom Schmiermitttel nicht benetzbar ist und daß sich daran die vom Schmiermittel benetzbaren und damit Mischphasen bildenden Oberflächen anschließen.

7. Drehanoden-Röntgenröhre nach Anspruch 6,
dadurch gekennzeichnet, daß das Schmiermittel aus einer Galliumlegierung besteht und daß die unmittelbar an das Spiralrillenlager angrenzenden Oberflächen mit Titanoxid-Karbid beschichtet sind.

## Claims

1. A rotary-anode X-ray tube with at least one sleeve bearing which is filled with a liquid lubricant, characterized in that the surfaces (15) at the opening area via which the sleeve bearing (8,10,12) communicates with the remaining vacuum space of the X-ray tube consists of a material which can be wetted by the lubricant and can form mixed phases or alloys therewith.

2. A rotary-anode X-ray tube as claimed in Claim 1, characterized in that the surfaces (15) at the opening area are formed by layers deposited on a support element (9).

3. A rotary-anode X-ray tube as claimed in Claim 1 or 2, characterized in that the lubricant consists of a gallium alloy and the surfaces (15) at the gap area consist of a precious metal.

4. A rotary-anode X-ray tube as claimed in Claim 3, characterized in that the surfaces (15) consist of gold.

5. A rotary-anode X-ray tube as claimed in any one of Claims 2 to 4, characterized in that the support element (9) consists of a material which likewise forms a mixed phase or alloy with the lubricant.

6. A rotary-anode X-ray tube as claimed in any one of Claims 1 to 5, characterized in that the surfaces directly adjacent to the helical groove bearing consist of a material which cannot be wetted by the lubricant and that these surfaces are adjoined by the surfaces which can be wetted by the lubricant and form mixed phases therewith.

7. A rotary-anode X-ray tube as claimed in Claim 6, characterized in that the lubricant consists of a gallium alloy and that the surfaces directly adjacent to the helical groove bearing are coated with titanium-oxide carbide.

## Revendications

1. Tube à rayons X à anode tournante comportant au moins un palier lisse rempli d'un lubrifiant liquide, caractérisé en ce que les surfaces (15) dans la zone d'orifice, par l'intermédiaire de laquelle le palier lisse (8, 10, 12) est en liaison avec le reste de l'espace sous vide du tube à rayons X, sont faites d'un matériau qui peut être mouillé par le lubrifiant et peut ainsi former des phases mixtes ou des alliages.

2. Tube à rayons X à anode tournante selon la revendication 1, caractérisé en ce que les surfaces (15) dans la zone d'orifice sont formées par des couches appliquées sur un corps de support (9).

3. Tube à rayons X à anode tournante selon la revendication 1 ou 2, caractérisé en ce que le lubrifiant se compose d'un alliage de gallium et les surfaces (15) dans la zone d'orifice d'un métal précieux.

4. Tube à rayons X à anode tournante selon la revendication 3, caractérisé en ce que les surfaces (15) se composent d'or.

5. Tube à rayons X à anode tournante selon l'une quelconque des revendications 2 à 4, caractérisé en ce que le corps de support (9) se compose d'un matériau, qui forme également une phase mixte ou un alliage avec le lubrifiant.

6. Tube à rayons X à anode tournante selon l'une quelconque des revendications 1 à 5, caractérisé en ce que les surfaces directement adjacentes au palier à rainures spiralées se composent d'un matériau qui ne peut pas être mouillé par le lubrifiant et que les surfaces qui peuvent être mouillées par le lubrifiant et forment ainsi des phases mixtes, y sont adjacentes.

7. Tube à rayons X à anode tournante selon la revendication 6, caractérisé en ce que le lubrifiant se compose d'un alliage de gallium et que les surfaces directement adjacentes au palier à rainures spiralées sont recouvertes de carbure à base d'oxyde de titane.
